# EUROPÄISCHE PATENTSCHRIFT

(11) **EP 2 025 910 B1**
(45) Veröffentlichungstag und Bekanntmachung des Hinweises auf die Patenterteilung: **02.12.2009**
(21) Anmeldenummer: 07014901.8
(22) Anmeldetag: 30.07.2007
(51) Int. Cl.: F02M 25/07

(54) **Abgasrückführsystem**
Exhaust gas recirculation system
Système de recirculation des gaz d'échappement

(43) Veröffentlichungstag der Anmeldung: 18.02.2009
(73) Patentinhaber: Cooper-Standard Automotive (Deutschland) GmbH, 89601 Schelklingen (DE)
(72) Erfinder: Klipfel, Bernhard, 76187 Karlsruhe (DE); Thiery, Christoph, 68239 Mannheim (DE); Helber, Jan, 89584 Ehingen (Donau) (DE)
(74) Vertreter: HOFFMANN EITLE

(56) Entgegenhaltungen:
- EP-A- 1 126 156
- EP-A- 1 251 263
- EP-A- 1 462 643
- EP-A- 1 489 373
- EP-A- 1 707 790

## Beschreibung

### Technisches Gebiet

Die Erfindung betrifft ein Abgasrückführsystem.

Auf dem Gebiet der Verbrennungsmotoren ist es bekannt, in Abhängigkeit vom Betriebszustand Abgas auf die Frischluftseite zurückzuführen, um den Kraftstoffverbrauch und die Schadstoffemission zu senken. In diesem Zusammenhang kann das Abgas ferner, ebenfalls in Abhängigkeit vom Betriebszustand, zumindest teilweise durch einen Abgaskühler geleitet werden, um die Temperatur des rückgeführten Abgases gezielt einzustellen.

### Stand der Technik

Aus der EP 0 916 837 A1 ist eine Vorrichtung zur Abgasrückführung bekannt, bei dem ein Stellelement für ein Ventil, das die rückgeführte Abgasmenge bestimmt, an einem Flansch des Abgaskühlers angebracht ist.

Die JP 9-88727 betrifft einen Abgaskühler, in dessen Innerem ein translatorisch bewegbares Ventil vorgesehen ist, dessen Stellelement an einem Mantel des Abgaskühlers angebracht ist.

Die EP 1 251 263 A2 offenbart ein Abgasrückführsystem nach dem Oberbegriff des Anspruchs 1.

### Darstellung der Erfindung

Der Erfindung liegt die Aufgabe zugrunde, ein Abgasrückführsystem zu schaffen, das unter allen vorkommenden Betriebsbedingungen einen besonders zuverlässigen Betrieb ermöglicht.

Die Lösung dieser Aufgabe erfolgt durch das im Anspruch 1 beschriebene Abgasrückführsystem.

Demzufolge weist dieses zumindest einen Kühler mit einem Gehäuse sowie zumindest ein schwenkend oder drehend betätigbares Ventil auf einer Zuströmseite auf. Das Gehäuse des Kühlers wird beispielsweise dazu genutzt, diejenigen Leitungen, durch die das rückzuführende Abgas strömt, sowie gegebenenfalls eine in geeigneter Weise isolierte Bypassleitung aufzunehmen. In dem Gehäuse befindet sich im Betrieb ein Kühlmittel, wie z.B. Wasser, das die genannten Leitungen umströmt, und damit das durch die entsprechenden Leitungen geführte Abgas kühlt. Das Bypassrohr ist entweder außerhalb des Kühlergehäuses vorgesehen, oder innerhalb desselben und in geeigneter Weise isoliert, so dass hier eine wesentlich weniger umfangreiche Kühlung des rückgeführten Abgases erfolgt. Insbesondere kann der Kühler des hierin beschriebenen Abgasrückführsystems so gestaltet sein, wie dies in der EP 1 277 945 A1 der Anmelderin beschrieben ist.

Die Anordnung des Ventils auf der Zuströmseite bietet den Vorteil, dass hier das Abgas vergleichsweise heiß ist, so dass eine deutlich verringerte Gefahr von Ablagerungen und Verschmutzungen besteht, die zu Verklebungen des Ventils auf seinem Ventilsitz führen könnten. Wenn dennoch derartige Probleme auftreten, die zu einem gewissen Anhaften des Ventils an seinem Ventilsitz führen können, bietet die erfindungsgemäße Ausgestaltung des Ventils als schwenkend betätigtes Ventil Vorteile. Hierunter wird verstanden, dass nicht nur der Aktuator für das Ventil schwenkend gestaltet ist, sondern dass sich auch das Ventil bzw. das Ventilelement selbst zwischen der geschlossenen und der geöffneten Stellung, sowie umgekehrt, schwenkend bewegt. Hierdurch kann, wie nachfolgend genauer beschrieben, mit einfachen Mitteln ein sicherer Betrieb, insbesondere im Hinblick auf ein zuverlässiges Öffnen gewährleistet werden. Insbesondere kann es sich bei dem Ventil um das in der EP 1 245 820 A1 der Rechtsvorgängerin der Anmelderin beschriebene Ventil handeln. Ferner kann ein schwenkend betätigtes Ventilelement in günstiger Weise und vergleichsweise einfachen Mitteln so angeordnet werden, dass es auch im geöffneten Zustand die Strömung des Abgases möglichst wenig beeinflusst und damit der Strömungswiderstand am Ventil minimiert wird. Diesbezüglich sei auf die EP 1 544 449 A1 der Anmelderin verwiesen.

Wenngleich es die genannten Vorteile bietet, das Ventil auf der Zuströmseite anzuordnen, ist dieser Bereich aufgrund der auftretenden Temperaturen für den Aktuator des Ventils ungünstig. Hierzu ist erfindungsgemäß vorgesehen, dass der Aktuator für das Ventil an dem Kühlergehäuse vorgesehen ist. Hierdurch kann in vorteilhafter Weise eine Kühlung des Aktuators erfolgen. Insbesondere wird eine übermäßige Erwärmung des Aktuators vermieden, so dass eine hohe Betriebssicherheit erreicht wird. Wie erwähnt, kann das Kühlergehäuse beispielsweise das (üblicherweise flüssige) Kühlmittel aufnehmen, das zur Kühlung des durch die entsprechenden Leitungen strömenden Abgases verwendet wird. Hierdurch ist auch das Kühlergehäuse selbst gekühlt, so dass sich in vorteilhafter Weise der entsprechende Kühleffekt für den Aktuator ergibt. Der Aktuator kann auch als Stellelement bezeichnet sein und kann beispielsweise als Elektromotor, insbesondere DC-Motor ausgeführt sein.

Vorteilhafte Weiterbildungen des erfindungsgemäßen Abgasrückführsystems sind in den weiteren Ansprüchen beschrieben.

Bei einem schwenkend betätigten, beispielsweise weitgehend kreisrunden Ventil bietet die Anordnung der Drehachse stets eine besondere Herausforderung. Insbesondere treten häufig Dichtigkeitsprobleme auf, wenn die Drehachse "durch" das Ventilelement verläuft und insoweit der Rand des Ventilelements unterbrochen ist. Vor diesem Hintergrund wird bevorzugt, dass das Ventilelement bezüglich seiner Drehachse zumindest einfach exzentrisch vorgesehen ist. Mit anderen Worten kann die Drehachse von dem Ventilelement, im geschlossenen Zustand betrachtet, in Strömungsrichtung oder entgegengesetzt hierzu versetzt sein, so dass der Rand des Ventilelements nicht unterbrochen werden muss und ein zuverlässiges Schließen gewährleistet werden kann. Alternativ oder ergänzend hierzu kann die Drehachse bezüglich des Ventilelements, erneut im geschlossenen Zustand betrachtet, in einer Richtung senkrecht zu der Strömungsrichtung versetzt, d.h. exzentrisch, vorgesehen sein.

Wie bereits angedeutet, wird aus Gründen des zuverlässigen Schließens für das Ventilelement bevorzugt, dass dieses einen Ventilsitz um seinen gesamten Umfang verschließt, d.h. dass sein Rand im Wesentlichen nicht unterbrochen ist.

Der Aktuator ist über zumindest einen Hebel und zumindest ein Verbindungselement, wie eine Koppelstange mit dem Ventil verbunden. Dies bietet erhebliche gestalterische Freiheiten und ermöglicht gleichzeitig die oben beschriebene günstige Anordnung des Ventils auf der "heißen" Seite und die Anordnung des Aktuators an einem gekühlten Bauteil.

Die Gestaltungsfreiheit wird weiter dadurch erhöht, dass ein Kugelgelenk zwischen zumindest einem Hebel und zumindest einer Koppelstange vorgesehen ist.

Für den zuverlässigen Betrieb, insbesondere bei einem geringfügigen Öffnen des Ventils, ist es günstig, wenn in einem zumindest nahezu geschlossenen Zustand des Ventils die Koppelstange und zumindest ein Hebel, bevorzugt ein Hebel des Aktuators, miteinander zumindest weitgehend fluchten. In dem beschriebenen geringfügig geöffneten Zustand können in dem rückgeführten Abgas Druckpulsationen auftreten, die auf das Ventilelement einwirken. Wenn die Koppelstange und insbesondere ein an dem Aktuator vorgesehener Hebel miteinander fluchten, können diese von dem Abgas auf das Ventilelement wirkenden Kräfte die Stellung des Ventilelements nicht ändern, da dieses gewissermaßen blockiert oder gesperrt ist. Die Richtung der auf die Koppelstange wirkenden Kraft infolge der Druckpulsationen verläuft nämlich weitgehend durch die Drehachse des Aktuators, so dass keine Drehung des Aktuators erzeugt werden kann. Insbesondere in Kombination mit einem zumindest einfach exzentrisch vorgesehenen Ventilelement, das im Hinblick auf den Abgasdruck nicht vollständig ausgeglichen ist, hat sich die beschriebene Maßnahme, das weitgehende Fluchten der Koppelstange und zumindest eines Hebels in einem geringfügig geöffneten Zustand des Ventilelements, als äußerst günstig erwiesen. Selbst die Neigung eines nicht balancierten Ventilelements, seine Stellung infolge von Pulsationen des Abgasdrucks zu verändern, wird nämlich unterbunden. Insoweit kann der beschriebene Mechanismus zwischen Aktuator und Ventil als selbsthemmend bezeichnet werden. Im Hinblick hierauf sowie auf weitere Einzelheiten des beschriebenen Mechanismus wird auf die EP 1 462 643 A1 und EP 1 640 593 A1 der Anmelderin verwiesen.

Für den zuverlässigen Betrieb und die Möglichkeit, die Stellung des Ventils zu steuern oder zu regeln, wird derzeit bevorzugt, dass der Aktuator zumindest einen Positionssensor aufweist.

Als das beschriebene Ventil kann beispielsweise ein Abgasrückführventil vorgesehen sein, das die Menge des rückgeführten Abgases bestimmt. Dementsprechend ist bevorzugt der Aktuator eines Abgasrückführventils an dem Kühlergehäuse angebracht.

Zur Regelung der Temperatur des rückgeführten Abgases wird ferner bevorzugt, zusätzlich ein (Kühler-)Bypassventil vorzusehen, so dass insgesamt die Temperatur des rückgeführten Abgases gezielter eingestellt werden kann. Diesbezüglich bietet es im Hinblick auf die Kompaktheit des Abgasrückführsystems Vorteile, wenn zumindest zwei Ventile, beispielsweise ein Abgasrückführventil und ein Bypassventil, in ein Gehäuse integriert sind.

Hierbei hat es sich für das Bypassventil als günstig erwiesen, dieses mit einem Vakuumaktuator oder einem elektrischen Aktuator zu verbinden.

### Kurze Beschreibung der Zeichnungen

Nachfolgend wird die Erfindung anhand beispielhaft in den Zeichnungen dargestellter Ausführungsformen näher erläutert. Es zeigen:
- Fig. 1: eine perspektivische Unteransicht eines erfindungsgemäßen Abgasrückführsystems in einer ersten Ausführungsform;
- Fig. 2: eine Draufsicht auf das Abgasrückführsystem gemäß Fig. 1 mit abgenommener Abdeckung eines Aktuatorgetriebes;
- Fig. 3: eine Seitenansicht eines Abgasrückführsystems; und
- Fig. 4: eine Schnittansicht eines Teils des erfindungsgemäßen Abgasrückführsystems.

### Ausführliche Beschreibung bevorzugter Ausführunasformen der Erfindung

Das in Fig. 1 dargestellte Abgasrückführsystem 10 weist einen Kühler 12, ein (in Fig. 1 nicht zu erkennendes) Abgasrückführventil, einen Aktuator 14 hierfür, ein Bypassventil 16 sowie einen Vakuumaktuator 18 für das Bypassventil 16 auf. Die Zufuhr des rückzuführenden Abgases erfolgt durch die Zuströmung 20. Diese weist bei dem gezeigten Ausführungsbeispiel an ihrem Ende einen Flansch 22 zur Verbindung mit der Abgasrückführleitung auf. Bei der gezeigten Ausführungsform weist die Zuführung 20 einen Knick um etwa 90° auf, an dessen Ende das durch den Aktuator 14 betätigte Abgasrückführventil vorgesehen ist. Das Abgasrückführventil kann so gestaltet sein, wie oben beschrieben, und steuert die rückgeführte Abgasmenge. In Strömungsrichtung nachfolgend befindet sich das Bypassventil 16, das bei der gezeigten Ausführungsform diejenige Abgasmenge steuert, die durch ein entsprechend isoliertes (nicht erkennbares) Bypassrohr geführt wird, um eine deutlich geringere Kühlwirkung zu erreichen, als dies für diejenigen (nicht erkennbaren) Leitungen der Fall ist, die ebenfalls, jedoch nicht oder geringfügig isoliert, durch den Kühler 12 geführt werden.

Bei der gezeigten Ausführungsform weist der Kühler 12 ein Gehäuse 24 auf, in dem sowohl zumindest ein Bypassrohr als auch diejenigen Leitungen angeordnet sind, durch die das zu kühlende Abgas strömt. Die genannten Leitungen und Rohre werden von Kühlmittel umspült, beispielsweise Wasser, das durch geeignete Zu- und Abflüsse, von denen in Fig. 1 einer mit "26" bezeichnet ist, zu- und abgeführt wird. An dem entsprechend kühlen Kühlergehäuse 24 ist der Aktuator 14 für das Abgasrückführventil angeordnet und dementsprechend vor ungünstigen, zu hohen Temperaturen geschützt. Der Aktuator 14 ist beispielsweise als DC-Motor ausgeführt, und an die Motorwelle schließt sich ein Getriebe 28 an, das genauer in Fig. 2 zu erkennen ist. Der Ausgang des Getriebes erfolgt durch einen Hebel 30, der in dem gezeigten Fall über ein Kugelgelenk mit einer Koppelstange 32 verbunden ist. Über ein weiteres Kugelgelenk erfolgt die Verbindung mit einem Hebel 34, der an der Drehwelle des Abgasrückführventils angebracht ist. Hierdurch, insbesondere durch die Verwendung des Hebels und der Koppelstange 32, ergibt sich die Möglichkeit, den Aktuator 14 in vorteilhafter Weise mit deutlichem Abstand zu der (heißen) Zuströmseite anzuordnen. Ferner ergibt sich, insbesondere in Kombination mit den Kugelgelenken, eine hohe gestalterische Freiheit im Hinblick auf die Lagebeziehung zwischen dem Abgasrückführventil und dem Aktuator hierfür.

Dies ist ergänzend in Fig. 2 zu erkennen, die eine Draufsicht mit abgenommener Getriebeabdeckung zeigt. Dementsprechend ist die Motorwelle mit einem vergleichsweise kleinen Ritzel 36 zu erkennen, das auf ein vergleichsweise großes Ritzel 38 wirkt. Dieses ist mit einem weiteren kleinen Ritzel 40 verbunden, das mit einem gezahnten Segment 42 in Eingriff ist. Dieses Segment 42 ist mit dem Hebel 30 verbunden, von dem die Kraft auf die Koppelstange 32 und über den Hebel 34 (vgl. Fig. 1) auf das Abgasrückführventil übertragen wird. Die Größe des Zahnsegments 42 entspricht in etwa dem vorgesehenen Bewegungsbereich. In Fig. 2 ist ferner zu erkennen, dass der Aktuator, in dem gezeigten Fall an dem Zahnsegment 42, einen Positionssensor 44 aufweist. Schließlich gehen aus Fig. 2 weitere Zu- oder Abflüsse 26 für das flüssige Kühlmittel hervor. Bei der gezeigten Ausführungsform ist ferner eine Halterung 46 zur Anbringung des Abgasrückführsystems an ein umliegendes Bauteil vorgesehen.

Fig. 3 zeigt ein Abgasrückführsystem, das insbesondere im Hinblick auf die Übertragung der Kraft von dem Aktuator 14 zu dem (in Fig. 3 ebenfalls nicht erkennbaren) Abgasrückführventil anders gestaltet ist. Der "Ausgang" des Aktuators bzw. dessen Getriebe wird erneut durch einen Hebel 30 gebildet, der wiederum über ein Kugelgelenk mit einer Koppelstange 32 verbunden ist. Die Verbindung von der Koppelstange 32 zu dem Abgasrückführventil erfolgt ebenfalls über ein Kugelgelenk und einen mit der Drehachse des Abgasrückführventils verbundenen Hebel 34. Bei der gezeigten Ausführungsform befinden sich jedoch der Hebel 30 und die Koppelstange 32 in einer nahezu parallelen Ausrichtung. Der Hebel 34 könnte in einer gemeinsamen Ebene mit dem Hebel 30 und der Koppelstange 32 liegen, ist jedoch bei der Ausführungsform von Fig. 3 ein wenig, gemäß der Darstellung von Fig. 3, in Richtung des Betrachters "gekippt".

Aus Fig. 3 ist eine bevorzugte Maßnahme dahingehend zu erkennen, dass in dem in Fig. 3 gezeigten geschlossenen oder geringfügig geöffneten Zustand des Abgasrückführventils die Koppelstange 32 und der an dem Aktuator vorgesehene Hebel 30 weitgehend miteinander fluchten. Dies hat zur Folge, dass Druckpulsationen, die auf das Ventilelement wirken können, nicht zu einer Veränderung der Stellung des Ventilelements führen. Die hierdurch erzeugte Kraft verläuft nämlich in Richtung der Koppelstange 32, damit in Richtung des Hebels 30 und somit weitgehend durch die Drehachse 48 des Hebels 30. Dadurch, dass die Kraft weitgehend durch diese Achse verläuft, wird von den Druckpulsationen, mangels eines Hebelarms, kein Drehmoment auf den Hebel aufgebracht, so dass keine Gefahr besteht, dass sich die Stellung des Ventilelements durch derartige Druckpulsationen verändert.

Auch in dieser Hinsicht bietet das erfindungsgemäße Abgasrückführsystem somit eine hohe Betriebssicherheit.

In Fig. 4 ist anhand der Schnittdarstellung das Abgasrückführventil 50 zu erkennen, das in seiner geöffneten Stellung gezeigt ist. Die Drehachse 52 ist aus den oben angegebenen Gründen in zweifacher Richtung gegenüber dem Ventil 50 exzentrisch. Zum einen ist die Drehachse in der Strömungsrichtung A von dem Ventil 50 versetzt, so dass sich die Drehachse 52 nicht durch das Ventil 50 erstreckt, das dementsprechend einen ununterbrochenen Umfang aufweist und den Ventilsitz 54 entlang seines gesamten Umfangs verschließt. Darüber hinaus ist die Drehachse 52 gemäß der Darstellung von Fig. 4 zur Unterseite hin versetzt, was für das Ventil im geöffneten Zustand bedeutet, dass es sich allenfalls am Rande der Strömung befindet und diese nur in geringem Umfang beeinflusst. Wie in der Fig. 4 zu erkennen ist, ist sowohl der Ventilsitz 54 als auch der Rand des Ventils 50 an seiner zu dem Ventilsitz 54 gerichteten Seite konisch ausgebildet, um eine möglichst zuverlässige Abdichtung zu erreichen.

In Fig. 4 ist ferner das Bypassventil 16 zu erkennen, das an seinem einen Ende eine Drehachse 56 aufweist und als eine Art Trompetenventil ausgeführt ist. In der in Fig. 4 gezeigten Stellung verschließt das Bypassventil 16 denjenigen Bereich, der zu Rohren führt, die in dem Kühler 12 gekühlt werden. In der anderen Stellung, d.h. gegenüber der in Fig. 4 gezeigten Stellung um etwa 60° entgegen dem Uhrzeigersinn verdreht, verschließt das Bypassventil die Bypassleitung, so dass das rückgeführte Abgas vollständig durch die in dem Kühler beispielsweise mit Wasser umspülten Rohre strömt und dementsprechend gekühlt wird. Anhand der Fig. 4 ist ferner zu erkennen, dass das Bypassventil 16 und das Abgasrückführventil 50 in ein gemeinsames einstückiges Gehäuse 58 integriert sind.

## Patentansprüche

1. Abgasrückführsystem (10) mit zumindest einem Kühler (12) mit einem Gehäuse (24) und zumindest einem Ventil (50) mit einem schwenkend betätigten Ventilelement auf einer Zuströmseite (20), wobei ein Aktuator (14) für das Ventil an dem Kühlergehäuse (24) angebracht ist, der über zumindest einen Hebel (30, 34) und zumindest ein Verbindungselement, wie eine Koppelstange (32), mit dem Ventil (50) verbunden ist, **dadurch**
**gekennzeichnet, dass**
eine Aktuatorwelle quer zu einer Drehachse (52) des Ventilelements angeordnet ist, und dass ein Kugelgelenk zwischen zumindest einem Hebel (30, 34) und zumindest einem Verbindungselement, wie einer Koppelstange (32), vorgesehen ist.

2. Abgasrückführsystem nach Anspruch 1,
**dadurch gekennzeichnet, dass**
das Ventilelement bezüglich seiner Drehachse (52) zumindest in einer Richtung exzentrisch vorgesehen ist.

3. Abgasrückführsystem nach Anspruch 1 oder 2,
**dadurch gekennzeichnet, dass**
das Ventilelement einen Ventilsitz (54) um seinen gesamten Umfang verschließt.

4. Abgasrückführsystem nach Anspruch 2 oder 3,
**dadurch gekennzeichnet, dass** zumindest in einem nahezu geschlossenen Zustand des Ventils (50) die Koppelstange (32) und zumindest ein Hebel (30), bevorzugt ein Hebel (30) des Aktuators (14), miteinander zumindest weitgehend fluchten.

5. Abgasrückführsystem nach einem der vorangehenden Ansprüche,
**dadurch gekennzeichnet , dass**
der Aktuator (14) zumindest einen Positionssensor (44) aufweist.

6. Abgasrückführsystem nach einem der vorangehenden Ansprüche,
**dadurch gekennzeichnet , dass**
als Ventil (50) ein Abgasrückführventil vorgesehen ist, dessen Aktuator (14) an dem Kühlergehäuse (24) angebracht ist.

7. Abgasrückführsystem nach einem der vorangehenden Ansprüche,
**dadurch gekennzeichnet , dass**
ferner ein Kühler-Bypassventil (16) vorgesehen ist, das mit dem Ventil (50) in ein gemeinsames Gehäuse (58) integriert ist.

8. Abgasrückführsystem nach Anspruch 7,
**dadurch gekennzeichnet , dass**
das Bypassventil (16) mit einem Vakuumaktuator (18) oder einem elektrischen Aktuator verbunden ist.

## Claims

1. Exhaust gas recirculation system (10) having at least one cooler (12) with a housing (24) and at least one valve (50) with a pivotably actuated valve member on an inlet side (20), an actuator (14) for the valve being mounted on the housing (24) of the cooler, which actuator is connected to the valve (50) via at least one lever (30, 34) and at least one connection member such as a coupling rod (32),
**characterised in that** an actuator shaft is arranged transverse to an axis of rotation (52) of the valve member and that a ball and socket joint is provided between at least one lever (30, 34) and at least one connection member such as a coupling rod (32).

2. Exhaust gas recirculation system according to claim 1,
**characterised in that** the valve member is provided eccentrically at least in one direction with respect to the axis of rotation (52) thereof.

3. Exhaust gas recirculation system according to claim 1 or 2,
**characterised in that** the valve member closes a valve seat (54) around its entire circumference.

4. Exhaust gas recirculation system according to claim 2 or 3,
**characterised in that** the coupling rod (32) and at least one lever (30), preferably a lever (30) of the actuator (14), are at least largely aligned with each other at least in an almost closed state of the valve (50).

5. Exhaust gas recirculation system according to any one of the preceding claims,
**characterised in that** the actuator (14) has at least one position sensor (44).

6. Exhaust gas recirculation system according to any of the preceding claims,
**characterised in that** an exhaust gas recirculation valve is provided as the valve (50), the actuator of which is mounted on the cooler housing (24).

7. Exhaust gas recirculation system according to any of the preceding claims,
**characterised in that** furthermore a cooler bypass valve (16) is provided, which is integrated into a common housing (58) together with the valve (50).

8. Exhaust gas recirculation system according to claim 7,
**characterised in that** the bypass valve (16) is connected to a vacuum actuator (18) or an electric actuator.

## Revendications

1. Système de recirculation des gaz d'échappement (10), avec au moins un refroidisseur (12) avec un carter (24), et au moins une soupape (50) munie d'un élément de soupape actionné en pivotement, sur un côté arrivée d'écoulement (20), un actionneur (14) pour la soupape étant monté sur le carter de refroidisseur (24) et relié à la soupape (50) par l'intermédiaire d'au moins un levier (30, 34) et d'au moins un élément de liaison, telle qu'une bielle (32),
**caractérisé en ce qu'**
arbre d'actionneur est disposé transversalement à un axe de rotation (52) de l'élément de soupape, et **en ce qu'**une articulation sphérique est prévue entre au moins un levier (30, 34) et au moins un élément de liaison, tel qu'une bielle (32).

2. Système de recirculation des gaz d'échappement selon la revendication 1, **caractérisé en ce que** l'élément de soupape est prévu de manière excentrique, au moins dans une direction, par rapport à son axe de rotation (52).

3. Système de recirculation des gaz d'échappement selon la revendication 1 ou 2, **caractérisé en ce que** l'élément de soupape obture un siège de soupape (54) autour de sa pleine périphérie.

4. Système de recirculation des gaz d'échappement selon la revendication 2 ou 3, **caractérisé en ce que**, lorsque la soupape (50) se trouve en un état au moins à peu près fermé, la bielle (52) et au moins un levier (30), de préférence un levier (30) de l'actionneur (14), sont au moins notablement en alignement ensemble.

5. Système de recirculation des gaz d'échappement selon l'une des revendications précédentes, **caractérisé en ce que** l'actionneur (14) présente au moins un capteur de position (44).

6. Système de recirculation des gaz d'échappement selon l'une des revendications précédentes, **caractérisé en ce qu'**est prévue à titre de soupape (50) une soupape de recirculation des gaz d'échappement, dont l'actionneur (14) est monté sur le carter de refroidisseur (24).

7. Système de recirculation des gaz d'échappement selon l'une des revendications précédentes, **caractérisé en ce qu'**est prévue en outre une soupape de dérivation de refroidisseur (16), intégrée, avec la soupape (50), dans un carter (58) commun.

8. Système de recirculation des gaz d'échappement selon la revendication 7, **caractérisé en ce que** la soupape de dérivation (16) est reliée à un actionneur à vide (18) ou à un actionneur électrique.
